# EUROPÄISCHE PATENTSCHRIFT

(11) **EP 0 352 215 B1**
(45) Veröffentlichungstag und Bekanntmachung des Hinweises auf die Patenterteilung: **30.03.1994**
(21) Anmeldenummer: 89710056.6
(22) Anmeldetag: 10.06.1989
(51) Int. Cl.: B23Q 11/00, E21B 10/44, B28B 1/14

(54) **Bohrwerkzeug**
Drilling tool
Outil de forage

(30) Priorität: 16.07.1988 DE 3824170
(43) Veröffentlichungstag der Anmeldung: 24.01.1990
(73) Patentinhaber: Hawera Probst GmbH + Co., 88212 Ravensburg (DE)
(72) Erfinder: Haussmann, August, D-7981 Oberzell (DE); Peetz, Wolfgang, Dipl.-Ing., D-7981 Fronreute-Blitzenreute (DE); Moser, Bernhard, D-7963 Altshausen (DE); Wessbecher, Bernd, D-7980 Ravensburg (DE)
(74) Vertreter: Patentanwälte Eisele, Otten & Roth

(56) Entgegenhaltungen:
- FR-A- 2 215 285
- GB-A- 836 034
- US-A- 1 380 517
- US-A- 2 693 611
- US-A- 3 824 646

## Beschreibung

Die Erfindung betrifft ein Bohrwerkzeug nach dem Oberbegriff des Anspruchs 1.

Beim Bohren in Gestein oder Beton muß das entstehende Bohrmehl oder Bohrklein mittels des Spiralschaftes aus dem Bohrloch heraus transportiert werden.
Befestigungsvorschriften von Verankerungen mittels Dübeln schreiben vor, daß das Bohrmehl vollständig aus dem Bohrloch zu entfernen ist. Dies kann jedoch Schwierigkeiten aufwerfen, da das Bohrmehl zum einen im Bohrloch verbacken sein kann, zum anderen geeignete Mittel zur Entfernung des Bohrmehls, wie zum Beispiel Preßluft o. dgl., nicht stets zur Verfügung steht. Eine Verankerung mittels einer Dübel-Schraubverbindung hängt jedoch wesentlich von der erfolgten Bohrmehlentfernung aus dem Bohrloch ab.

Der Spiralschaft eines üblichen Gesteinsbohrers liegt in seinem Außendurchmesser stets unter dem Nenndurchmesser des Bohrwerkzeugs, welcher durch den Außendurchmesser der Hartmetallschneide gebildet wird. Demzufolge kann der Spiralschaft nicht vollständig dafür sorgen, daß das Bohrmehl von der Innenwandung des Bohrloches einwandfrei abgekratzt wird.

Aus der FR-A-22 15 285 ist ein Bohrwerkzeug bekanntgeworden, welches eine aufschiebbare Förderwendel aufweist, die aus einem schraubenförmig gebildeten Drahtteil aus Gummi, Kunstgummi, Preßstoff besteht oder mit Borsten versehen ist, wobei der äußere Rand der Förderwendel schmal und nachgiebig ausgebildet ist, so daß durch diese Bereiche eine gewisse Bürstenwirkung und damit eine Reinigung des Bohrloches erzielt werden soll.

Nachteilig an diesem bekannten Bohrwerkzeug ist der Aufbau dieser bürstenden Organe, der durch eine bloße Wandstärkenreduzierung einer sonst üblichen Förderwendel oder durch Ankleben der bürstenden Organe gebildet werden soll. Dies dürfte bei der erstgenannten Ausbildung in der Praxis zu einem raschen Verschleiß dieser Bereiche führen, da es sich hierbei nicht um eigentliche bürstenartige Organe, sondern um Mittel handelt, die allenfalls eine gewisse Abkratzwirkung ausüben.

Aus der US-A-38 24 646 ist weiterhin ein drehendes und bürstendes Werkzeug für den Einsatz in einer Rohrreinigungsmaschine bekanntgeworden. Eine vordere, sich drehende Platte dient ähnlich wie ein Bohrwerkzeug innerhalb eines zu reinigenden Rohres zum Materialabtrag. Zusätzlich sind am Schaft radial nach außen führende Borstenbündel angeordnet, die eine reinigende Wirkung auf das zu reinigende Rohr aufweisen. Bei diesem Werkzeug handelt es sich nicht um ein speziell für den Einsatz von Gesteinsarbeiten zu verwendendes Bohrwerkzeug, bei welchem der Transport von Bohrmehl eine wesentliche Rolle spielt.

Der Erfindung liegt die Aufgabe zugrunde, ein Bohrwerkzeug, insbesondere einen Gesteinsbohrer, vorzuschlagen, der einen einwandfreien Austrag des Bohrmehls aus dem Bohrloch während des Herstellungsprozesses gewährleistet und eine hohe Haltbarkeit bzw. Widerstandsfähigkeit aufweist.

Diese Aufgabe wird ausgehend von einem Bohrwerkzeug der einleitend bezeichneten Art erfindungsgemäß durch die kennzeichnenden Merkmale des Anspruchs 1 gelöst.

Durch die in den Unteransprüchen aufgeführten Maßnahmen sind vorteilhafte und zweckmäßige Weiterbildungen des erfindungsgemäßen Bohrwerkzeugs möglich.

Der Erfindung liegt die Erkenntnis zugrunde, daß nur ein vollwertiges Bürstenelement aus Borsten eine befriedigende und absolut sichere Reinigung eines Bohrloches bewirken kann, d. h. die Anordnung nach dem Stand der Technik ist wenig dazu geeignet, eine zuverlässige Entfernung des Bohrmehls insbesondere bei erschwerten Bedingungen durchzuführen. Demgegenüber sieht die Erfindung vollwertige Bürstenelemente mit einer Vielzahl von Einzelborsten vor, die jeden Bereich des Bohrloches mit einer großen wirksamen Bürstfläche bearbeiten. Hierdurch ist eine absolut sichere Entfernung des Bohrmehls aus dem Bohrloch zu erreichen.

Dabei sieht die Erfindung weiterhin vor, daß die Bürstenelemente neben der Funktion der Reinigung der Innenwandung des Bohrloches, zusätzlich auch als Förderwendel durch eine entsprechende wendelförmige Anordnung dieser Bürstenelemente dienen. Dabei werden als Bürstenelemente entweder einzelne Borstenbündel oder längliche Streifenbürsten verwendet, wie sie aus anderen Anwendungsgebieten an sich bekannt sind.

Besonders vorteilhaft wird der erfindungsgemäße Grundgedanke an einem einstückigen oder an einem mit einer Aufsteckwendel versehenen Bohrwerkzeug verwirklicht. Dabei können die Bürstenelemente entweder direkt in den vorhandenen Nuten eines herkömmlichen Bohrwerkzeuges oder in Nuten oder Ausnehmungen eines zylindrischen Schafts eingebracht sein. Im letzteren Fall bilden die Bürstenelemente allein den Spiralgang. Gleiches gilt, wenn man diese Anordnung an einer aufsteckbaren Förderwendel vornimmt.

In Weiterbildung der Erfindung ist vorgesehen, daß die Bürstenelemente in Bohrungen oder in Nuten eingeklebt oder mittels einer Schnappverbindung ggf. formschlüssig einrastend befestigt sind. Mittels eines geeigneten Fußes oder Trägerbandes können die Bürstenelemente auch eingelötet oder bei zylindrischem Bürstenfuß eingeschraubt werden. Hierdurch können die Bürstenelemente als auswechselbare Elemente ausgebildet sein. Mittels einer Materialumbördelung können die Borsten- oder Bürstenelemente ebenfalls fixiert werden.

In bevorzugter Ausführungsform der Erfindung sind die Borstenbündel im Nutengrund des Spiralschafts derart angeordnet, daß sie sich in axialer Richtung überlappen oder daß sie auch im Nutengrund spiralförmig angeordnet sind. Durch die axiale Überlappung wird sichergestellt, daß jeder Innenmantelbereich des Bohrloches erfaßt wird.

Eine erfindungsgemäße vorteilhafte Weiterbildung sieht vor, daß die Streifenbürsten auf einem flexiblen Trägerband aus Kunststoff oder Metall angeordnet sind, wobei dieses Band wiederum in Nuten spiralförmig aufwickelbar ist. Hierbei ist es vorteilhaft, wenn das Trägerband vollkommen in eine Nut eingebettet ist, damit die Bürsten nicht abgeschert werden können.

Zweckmäßig ist es weiterhin, wenn die Streifenbürsten asymmetrisch in den Nuten derart angeordnet sind, daß sich durch die Nut ein zusätzlicher Bohrmehlraum ergibt.

Besonders vorteilhaft ist weiterhin, daß die Bürsten auf das Kunststoffträgerband oder direkt auf eine rohrförmige Aufsteckwendel aufgeschweißt sind, wobei die einzelnen Bürsten ca. 5/10 mm in das Grundmaterial eindringen.

Bei der Verwendung von Streifenbürsten ist es weiterhin vorteilhaft, wenn diese in Segmentabschnitten spiralförmig angeordnet sind, wobei zwischen den Segmentabschnitten vorzugsweise Metallstege als abstützende Förderwendelabschnitte vorgesehen sein können.

Bei einem zweigängigen Spiralschaft kann in bevorzugter Ausgestaltung der Erfindung eine Förderwendel in herkömmlicher Weise mit einem Metallsteg oder - bei einer aufsteckbaren Wendel auch mit einem Kunststoffsteg und die zweite Förderwendel durch Bürstenelemente gebildet sein.

Der Spiralschaft bzw. die Förderwendel kann aus einem verdrillten oder verdrehten Grundmaterial hergestellt sein, wobei das Grundmaterial vor der Verdrehung axiale Längsnuten oder axial angeordnete Bohrungen zur Aufnahme der Bürstenelemente aufweist, die sich nach der Verdrehung zu einer Wendel formen.

In bestimmten Fällen kann es ausreichend sein, wenn die Bürstenelemente nur im oberen Drittel des Spiralschaftes angeordnet sind, da dies zur Reinigung des Bohrloches ausreichen kann. Grundsätzlich ist jedoch jede Bestückung des Spiralschaftes mit Bürstenelementen möglich.

Sofern man die Bürstenelemente selbst als Förderwendel bzw. Förderwendelabschnitte ausbildet, wird die Aufgabe der Förderung des Bohrmehls durch die Bürstenelemente selbst und ggf. durch die zusätzlichen Nuten für die Streifenbürsten wahrgenommen. Je nach Anwendungsfall eignen sich hierfür die einzelnen Borstenbündel oder die streifenförmigen Streifenbürsten.

Vorteilhafte und zweckmäßige Ausführungsbeispiele der Erfindung sind in der Zeichnung dargestellt und in der nachfolgenden Beschreibung näher erläutert. Es zeigen
- Fig. 1: einen herkömmlichen Gesteinsbohrer mit Metallförderwendel und im oberen Bereich in den Bohrmehlnuten angeordneten Borstenbündel,
- Fig. 2: eine spiralförmige Anordnung von Borstenbündel auf einen zylindrischen Förderwendelschaft,
- Fig. 3: einen Ausschnitt über alternative Möglichkeiten der Befestigungsart von Borstenbündel in Bohrungen,
- Fig. 4: eine auf einen zylindrischen Schaft aufsteckbare Aufsteckwendel mit Borstenbündel im oberen Bereich,
- Fig. 5: eine alternative Ausführungsform zu Fig. 2 mit Streifenbürsten anstelle von Borstenbündel und
- Fig. 6a, b, c: einen Horizontalschnitt durch Fig.2 oder 5 mit verschiedenen Möglichkeiten der Nutenausbildung für die Bürstenelemente.

Der in Fig. 1 dargestellte Gesteinsbohrer 1 besteht aus einem Bohrkopf 2, einem Einspannschaft 3 und einem dazwischen liegenden Spiralschaft bzw. einer Förderwendel 4. In einem solchen herkömmlichen Bohrwerkzeug sind beim Ausführungsbeispiel nach Fig. 1 im Kopfbereich im Nutengrund 5 Borstenbündel 6 eingelassen, die zur Reinigung des Bohrloches von Bohrmehl dienen. Die einzelnen Borstenbündel werden derart im Nutengrund des Spiralschafts angebracht, daß sie die Bohrmehlförderung der Förderwendel nicht oder nur unwesentlich beeinträchtigen.

Wie in Fig. 3 dargestellt, werden die einzelnen Borstenbündel in Bohrungen 7 im Nutengrund 5 des Spiralschaftes 4 eingebracht, wobei das in Fig. 3 obere Borstenbündel 6 in die Bohrung 7 eingeklebt und das untere Borstenbündel 6′ mittels einer Schnappverbindung 8 in die Bohrung 7 eingebracht ist. Anstelle der Schnappverbindung 8 kann auch eine Gewindeverbindung vorgesehen sein.

Das Borstenbündel 6 besteht aus einem einstückigen, pinselartigen runden bzw. kegelförmigen Borstenelement aus einem Kunststoff oder Metall mit ggf. angeformtem Fuß als Befestigungselement, wie z. B. Schraubkopf bzw. Schnappverbindung 8 oder Einlöt- bzw. Einklebhülse 12. Derartige Elemente sind beispielsweise im Prospektblatt der Firma Pedex & Co. GmbH in 6948 Wald-Michelbach abgebildet.

Die Borstenbündel 6 können gemäß der Darstellung in Fig. 3 außermittig in der Bohrmehlnut bzw. dem Nutengrund 5 eines herkömmlichen Bohrwerkzeugs angeordnet sein. Insbesondere wird der zum Bohrerkopf hin weisende Abstand a im Nutengrund größer ausgeführt als der übrige Abstand b, da dieser Bereich der Aufnahme des Bohrmehls dient.

Beim Ausführungsbeispiel nach Fig. 2 sind die einzelnen Borstenbündel 6 spiralförmig auf einem glatten zylindrischen Förderwendelschaft 9 angeordnet, so daß sie nach Art einer eigenen Förderwendel 10 mit dem Steigungswinkel α angeordnet sind. Der äußere wirksame Durchmesser (d) der durch die Borstenbündel 6 gebildeten Förderwendel 10 ist gleich groß oder etwas größer wie der Nenndurchmesser (D) des Bohrwerkzeuges, wobei der Nenndurchmesser durch das Hartmetallschneidelement 11 am Bohrerkopf 2 gebildet wird. Hierdurch ist gewährleistet, daß die Innenwandung des Bohrloches stets durch die Bürsten der einzelnen Borstenbündel erreicht wird. Dies gilt ebenso für das Ausführungsbeispiel nach Fig. 1.

Im Ausführungsbeispiel nach Fig. 4 sind die Borstenbündel 6 in die Wandung 14 einer im inneren Bereich hohlen Aufsteckwendel 15 in Bohrungen eingebracht. Dabei erfolgt die Anordnung der Borstenbündel 6 wiederum spiralförmig, um eine Förderwendel 10 mit dem Steigungswinkel α zu bilden. Diese Aufsteckwendel 15 kann dann in herkömmlicher Weise auf einen zylindrischen Bohrerschaft aufgeschoben werden.

Zur Einbringung der Streifenbürste sind in die Wandung 14 der Aufsteckwendel 15 (Fig. 4) durchgehende Nuten 18 eingebracht, wie dies auch im Ausführungsbeispiel nach Fig. 5 bei einem Vollmaterial für einen Bohrerspiralschaft 9 dargestellt ist. Die Streifenbürsten bilden so eine eigene Förderwendel 19, ähnlich der Förderwendel 10 in Fig. 2, gebildet aus den einzelnen Borstenbündel 6. Diese Förderwendel hat dann ebenfalls die Aufgabe, das Bohrmehl aus dem Bohrloch heraus zu transportieren und die Bohrlochwandung von Bohrmehl zu säubern.

Nach Fig. 5 ist der zylindrische Bohrerschaft ebenfalls mit Nuten 18 zur Aufnahme der Streifenbürsten 17 versehen, ggf. mit zusätzlichen Zwischenräumen 20′ oder Stegen 21′. Der Außendurchmesser (d) der Streifenbürsten 17 ist, wie in den vorbeschriebenen Beispielen, gleich groß oder etwas größer ausgeführt als der Nenndurchmesser (D) des Bohrwerkzeuges.

Die Darstellungen in Fig. 6a bis c zeigen einen Horizontalschnitt durch den Spiralschaft nach Fig. 3 oder 5 mit verschiedenen Befestigungsarten der Borstenbündel bzw. der Streifenbürsten. Hier muß sichergestellt sein, daß die einzelnen Borsten fest am Förderwendelschaft verklemmt oder sonstwie befestigt sind. In den Darstellungen nach Fig. 6a bis c sind hierfür Hinterschneidungen 22 vorgesehen, die eine Aufspreizung des hinteren Teils der Borsten und damit eine Verfestigung der Verbindung ermöglichen. Weiterhin können Umbörtelungen 23 oder sonstige formschlüssige Verbindungen vorgesehen sein.

Sofern man den Förderwendelschaft durch eine nicht näher dargestellte Verdrillung des Bohrerschaftes herstellt, können die zunächst axial verlaufenden Längsnuten zur Aufnahme der Streifenbürsten ebenfalls mit einer Hinterschneidung 22 gemäß Fig. 6 hergestellt und der Aufnahmefuß der Streifenbürsten entsprechend geformt sein.

Die Streifenbürste kann dann vor oder nach der Verdrillung des Bohrerschaftes in diese Führungsnut in einer axialen Vorschubbewegung eingeführt werden.

Sofern der Gesteinsbohrer als zweigängige Förderwendel ausgebildet ist, kann die aus den Borstenbündeln 6 gebildete Förderwendel 10 oder die aus den Streifenbürsten 17 gebildete Förderwendel 19 eine der beiden Förderwendeln bilden, während die zweite Förderwendel als üblicher Metallsteg erhalten bleibt.

In Fig. 7 ist der Aufwickelvorgang einer Streifenbürste 17 auf eine Aufsteckwendel 15 nochmals dargestellt. Hierfür weist die Streifenbürste 17 ein Trägerband 24 aus Kunststoff oder Metall auf, in welchem die Borsten 25 verankert sind. Im Ausführungsbeispiel nach Fig. 7 sind tiefe Einstichnuten 18 vorgesehen, in welche das Trägerband 24 vollständig versenkt ist. Die Tiefe t der Versenkung des Trägerbands 24 in die Nut 18 soll etwa zwei mal b betragen $\text{(t ∼ 2 x b)}$ , wobei b die Breite der Borsten 25 ist. Hierdurch ist gewährleistet, daß die Flexibilität der Borsten 25 in der Nut 18 stets gewährleistet ist, d. h. durch die Einbettung in der Nut bzw. in der Tasche 18 wird ein Abscheren der Borsten 25 am Bohrlochrand durch Verkantung der Maschine vermieden. Hierzu ist es zweckmäßig, daß die ECk-Kanten 26 der Nuten 18 abgerundet sind.

Wie im obersten Teil von Fig. 8 dargestellt, können die Borsten 25 asymmetrisch in der Nut 18 angeordnet sein, d. h. der obere Bereich x₁ ist größer als der untere Bereich x₂, wodurch oberhalb der Borsten 25 ein zusätzlicher Bohrmehlraum 27 geschaffen wird. Diese Anordnung läßt sich auch auf Fig. 7 übertragen.

Die Darstellung in Fig. 8 zeigt im übrigen im oberen Bereich eine Streifenbürste 17 entsprechend der Beschreibung nach Fig. 7, jedoch ohne Trägerband 24. Im unteren Bereich ist eine Anordnung von Borstenbündeln 28 in einer Nut 18 dargestellt. Diese Borstenbündel können jedoch ebenfalls auf einem Trägerband 24′, ähnlich dem Trägerband 24 nach Fig. 7 aufgeschweißt sein und bilden damit eine aufwickelbare Streifenbürste mit einzelnen Borstenbündeln 6.

Es ist auch möglich, daß auf einer Förderwendel sowohl eine Streifenbürste 17 als auch ein Borstenbündelstreifen 28 in entsprechenden Nuten 18 oder direkt auf den Förderwendelschaft ohne Nuten aufgebracht sind, wobei die Anordnung hintereinander in axialer Richtung vorgenommen werden kann oder - bei einer zweigängigen Wendel - der eine Wendelgang aus einer Streifenbürste 17 und der andere Wendelgang aus einem streifenförmigen Borstenbündel 28 besteht.

## Patentansprüche

1. Bohrwerkzeug für Hammer- oder Schlagbohrmaschinen für Gesteinsarbeiten, mit einem Bohrerkopf (2), einem Bohrerschaft (3) und einem dazwischen liegenden Förderwendelschaft (9, 14) mit einer eingängigen oder zweigängigen Förderwendel, wobei bürstende Organe (6, 17) zur Reinigung des Bohrloches wendel- oder spiralförmig an einem einstückigen Bohrwerkzeug (1) oder auf einer Aufsteckwendel (15) für ein Bohrwerkzeug vorgesehen sind, deren wirksamer Außendurchmesser (d) sich wenigstens bis zum Bohrernenndurchmesser (D) erstreckt, dadurch gekennzeichnet, daß die bürstenden Organe (6, 17) als zylindrische oder eckige Borstenbündel (6) oder aus länglichen Streifenbürsten (17) ausgebildet sind, wobei die Borstenbündel (6) in Ausnehmungen (7) des Förderwendelschaftes (5, 9) oder der Aufsteckwendel (15), und die Streifenbürsten (17) in Nuten (18) des Förderwendelschaftes (5, 9) oder der Aufsteckwendel eingesetzt sind.

2. Bohrwerkzeug nach Anspruch 1, dadurch gekennzeichnet, daß die bürstenden Organe (6, 17) in die Ausnehmungen (7) oder in die Nuten (18) eingeklebt sind.

3. Bohrwerkzeug nach einem der Ansprüche 1 oder 2, dadurch gekennzeichnet, daß die einzelnen Borstenbündel (6) im Nutengrund (5) einer herkömmlichen Metall- oder Kunststoff-Förderwendel (4) sich axial überlappend spiralförmig angeordnet sind.

4. Bohrwerkzeug nach Anspruch 1 , dadurch gekennzeichnet, daß die bürstenden Organe als längliche Streifenbürsten (17) oder als Borstenbündelstreifen (28) ausgebildet sind, die auf einem flexiblen, aufklebbaren oder auflötbaren Trägerband (24, 24') aus Kunststoff oder Metall angeordnet sind, welches in Nuten (18) des Förderwendelabschnitts eingesetzt sind.

5. Bohrwerkzeug nach Anspruch 4, dadurch gekennzeichnet, daß das Trägerband (24, 24') für die Streifenbürsten (17, 28) in den Förderwendelkern (14) in seiner ganzen radialen Breite (s) eingelassen ist.

6. Bohrwerkzeug nach einem der Ansprüche 4 oder 5, dadurch gekennzeichnet, daß das Trägerband (24) mit Streifenbürsten (17) in den Nuten (18) asymmetrisch derart angeordnet ist, daß die Nut einen zusätzlichen oberen Bohrmehlraum (27) bildet.

7. Bohrwerkzeug nach einem der Ansprüche 4 bis 6, dadurch gekennzeichnet, daß die Streifenbürsten (17) in Segmentabschnitten (17', 17'') spiralförmig angeordnet sind, wobei vorzugsweise im Zwischenraum (20) zwischen den Streifenbürstensegmenten (17', 17'') Metallstege (21) als Förderwendelabschnitte vorgesehen sind.

8. Bohrwerkzeug nach einem der Ansprüche 1 bis 7, dadurch gekennzeichnet, daß bei einer zweigängigen Förderwendel (4) eine erste Förderwendel durch einen herkömmlichen Metall- oder Kunststoffsteg und die zweite Förderwendel (10, 19) durch die bürstenden Organe (6, 17) gebildet sind.

9. Bohrwerkzeug nach einem der Ansprüche 1 bis 8, dadurch gekennzeichnet, daß die Förderwendel (4) aus einem verdrehten Grundmaterial besteht, welches vor der Verdrehung wenigstens eine axiale Längsnut oder axial angeordnete Bohrungen zur Aufnahme der bürstenden Organe (6, 17) aufweist.

10. Bohrwerkzeug nach einem der vorhergehenden Ansprüche, dadurch gekennzeichnet, daß die bürstenden Organe (6, 17) im, dem Bohrerkopf (2) zugewandten oberen Drittel der Förderwendel (4) angeordnet sind.

## Claims

1. Drilling tool for hammer or impact drilling machines for drilling rock, with a drill head (2), a drill shank (3) and a transport spiral shaft (9, 14) positioned between them having a single or double transport spiral, wherein brushing members (6, 17) for cleaning the drilled hole are provided in helical or spiral form on an integral drilling tool (1) or on an attachment spiral (15) for a drilling tool, the active outside diameter (d) of which extends at least to the nominal diameter (D) of the drill, characterised in that said brushing members (6, 17) are provided in the form of cylindrical or angular bundles of bristles (6) or elongated brush strips (17), said bundles of bristles (6) being inserted in recesses (7) in said transport spiral shaft (5, 9) or said attachment spiral (15) and said brush strips (17) being inserted into grooves (18) in said transport spiral shaft (5, 9) or said attachment spiral.

2. Drilling tool according to Claim 1, characterised in that the brushing members (6, 17) are glued into the recesses (7) or the grooves (18).

3. Drilling tool according to either Claim 1 or 2, characterised in that the individual bundles of bristles (6) are arranged in the groove base (5) of a conventional metal or plastic transport spiral (4) so as to overlap axially in the form of a spiral.

4. Drilling tool according to Claim 1, characterised in that the brushing members are provided in the form of elongated brush strips (17) or as strips (28) of bristle bundles arranged on a flexible, plastic or metal support band (24, 24'), which may be glued or soldered and is inserted into grooves (18) in the transport spiral section.

5. Drilling tool according to Claim 4, characterised in that the support band (24, 24') for the brush strips (17, 28) is embedded in the transport spiral core (14) over its entire radial width (s).

6. Drilling tool according to either Claim 4 or 5, characterised in that the support band (24) with brush strips (17) is arranged asymmetrically in the grooves (18) in such a way that the groove forms an additional upper area (27) for drill dust.

7. Drilling tool according to one of Claims 4 to 6, characterised in that the brush strips (17) are arranged in a spiral in segments (17', 17''), whereby metal webs (21) are preferably provided as transport spiral sections in the gap (20) between the brush strip segments (17', 17'').

8. Drilling tool according to one of Claims 1 to 7, characterised in that, in a double transport spiral (4), a conventional metal or plastic web forms the first transport spiral and the brushing members (6, 17) form the second transport spiral (10, 19).

9. Drilling tool according to one of Claims 1 to 8, characterised in that the transport spiral (4) is made of a twisted base material, which prior to twisting is provided with at least one axial longitudinal groove or with axially arranged holes to accommodate the brushing members (6, 17).

10. Drilling tool according to one of the preceding claims, characterised in that the brushing members (6, 17) are arranged in the upper third of the transport spiral (4) facing the drill head (2).

## Revendications

1. Outil de forage pour des foreuses à marteau ou des marteaux perforateurs pour des travaux d'exploitation de la roche, comportant une tête de fleuret (2), un arbre de fleuret (3) et un arbre d'hélice de transport (9,14) agencé entre eux, comportant une hélice de transport à filet unique ou à filet double, des organes de brossage (6,17) pour nettoyer le trou de forage étant prévus, en forme d'hélice ou de spirale, sur un outil de forage (1) en une seule pièce ou sur une hélice d'enfichage (15) pour un outil de forage, dont le diamètre externe efficace (d) s'étend au moins jusqu'au diamètre nominal (D) du fleuret,
caractérisé en ce que les organes de brossage (6,7) sont réalisés en tant que paquets de poils (6) cylindriques ou polygonaux, ou en tant que brosses allongées (17), les paquets de poils (6) étant logés dans des évidements (7) de l'arbre (5,9) de l'hélice de transport ou de l'hélice d'enfichage (15), et les brosses allongées (17) étant logées dans des gorges (18) de l'arbre (5,9) de l'hélice de transport ou de l'hélice d'enfichage.

2. Outil de forage selon la revendication 1,
caractérisé en ce que les organes de brossage (6,17) sont collés dans les évidements (7) ou dans les gorges (18).

3. Outil de forage selon une des revendications 1 ou 2,
caractérisé en ce que les paquets de poils individuels (6) sont agencés dans le fond (5) de la gorge d'une hélice de transport (4) en matière synthétique ou en métal usuelle en se chevauchant axialement en forme de spirale.

4. Outil de forage selon la revendication 1,
caractérisé en ce que les organes de brossage sont réalisés en tant que brosses allongées (17) ou en tant que bandes de paquets de poils (28), qui sont agencées sur une bande de support souple (24,24'), pouvant être collée ou brasée, en matière synthétique ou en métal, laquelle est logée dans des gorges (18) du tronçon de l'hélice de transport.

5. Outil de forage selon la revendication 4,
caractérisé en ce que la bande de support (24,24') pour les brosses allongées (17,28) est enchâssée dans l'âme (14) de l'hélice de transport sur toute sa largeur radiale (s).

6. Outil de forage selon une des revendications 4 ou 5,
caractérisé en ce que la bande de support (24) avec les brosses allongées (17) est agencée dans les gorges (18) de façon asymétrique, de sorte que la gorge forme un espace supérieur supplémentaire (27) pour la poussière de forage.

7. Outil de forage selon une des revendications 4 à 6,
caractérisé en ce que les brosses allongées (17) sont agencées en tronçons de segment (17',17'') en forme de spirale, des nervures métalliques (21) étant avantageusement prévues dans l'espace intermédiaire (20) entre les tronçons (17', 17'') des brosses allongées, en tant que tronçons de l'hélice de transport.

8. Outil de forage selon une des revendications 1 à 7,
caractérisé en ce que, pour une hélice de transport (4) à filet double, une première hélice de transport est formée par une nervure en matière synthétique ou en métal usuelle et la seconde hélice de transport (10,19) est formée par les organes de brossage (6,17).

9. Outil de forage selon une des revendications 1 à 8,
caractérisé en ce que l'hélice de transport (4) est constituée d'une matière de base ayant subi une torsion, laquelle, avant la torsion, présente au moins une gorge longitudinale axiale ou des perçages agencés axialement pour la réception des organes de brossage (6,17).

10. Outil de forage selon une des revendications précédentes,
caractérisé en ce que les organes de brossage ( 6,17) sont agencés dans le tiers supérieur, en regard de la tête (2) du fleuret, de l'hélice de transport (4).
